# EUROPÄISCHE PATENTSCHRIFT

(11) **EP 0 485 733 B1**
(45) Veröffentlichungstag und Bekanntmachung des Hinweises auf die Patenterteilung: **15.02.1995**
(21) Anmeldenummer: 91116986.0
(22) Anmeldetag: 04.10.1991
(51) Int. Cl.: G10G 5/00

(54) **Taillenumfassende Haltegurteinrichtung eines Musikinstruments**
Waist-encircling harness for a musical instrument
Sangle entourant la taille pour soutenir un instrument de musique

(30) Priorität: 03.10.1990 YU 1871/90
(43) Veröffentlichungstag der Anmeldung: 20.05.1992
(73) Patentinhaber: Zupan, Valentin, YU-61234 Menges, Slowenien (YU); Musikinstrumente des Peter Lanziger KG, 39030 Sexten (IT)
(72) Erfinder: Zupan, Valentin, YU-61234 Menges, Slowenien (YU)
(74) Vertreter: Viering, Jentschura & Partner

(56) Entgegenhaltungen:
- DE-C- 962 311
- US-A- 1 810 519
- US-A- 4 310 111

## Beschreibung

Die Erfindung gehört zum Gebiet der Einrichtungen zum Halten von Musikinstrumenten, vorzugsweise Handharmonikas, in ihrer Lage am Körper des Spielers.

Dem Gegenstand der Erfindung, der Haltegurt-Einrichtung eines Musikinstruments, die ein Gurtband, einen Steckverschluß, der am Körper des Spielers beide Gurtenden verbindet, ein Einstellelement, das die Anpassung der Länge des Haltegurtes an den Taillenumfang des Spielers ermöglicht, und ein Verbindungselement aufweist, das die Haltegurt-Einrichtung und das Musikinstrument verbindet, lag das Problem zugrunde, wie ihr Aufbau derart vervollkommnet werden kann, daß sie außer der Übertragung eines ziemlichen Anteils des Instrumentgewichtes an die Hüften des Spielers auch das Plazieren des Musikinstruments am Körper des Spielers ermöglicht, und zwar ohne Rücksicht auf die Lage des Instruments am Körper des Spielers, die subjektiv durch die Bedürfnisse des Spielers für das Halten des Instruments bei verschiedenen Spielweisen bedingt ist, wobei das Spielen nicht behindert wird und ein schnelles, einfaches Zusammen- und Auseinandersetzen ermöglicht werden.

Ein Musikinstrument, vorzugeweise eine Harmonika, wird auf den Schultern mittels Achselgurten getragen sowie mittels eines taillenumfassenden Haltegurtes zum Leib herangezogen.

Bekannte taillenumfassende Haltegurt-Einrichtungen sind als nachgiebige Gurte ausgeführt, deren freien Enden mit einem Verschluß zusammengesetzt werden und deren Länge geändert und an den Taillenumfang des Spielers durch ein Einstellelement angepaßt werden können, das einstückig mit dem Verschluß oder gesondert ausgeführt sein kann. Am Gurt ist weiter ein Verbindungelement angebracht, das den taillenumfassenden Haltgurt mit dem rückseitigen unteren Teil des Vorderkastens der Harmonika verbindet. Dieses Verbindungselement kann auf mehrere Weisen ausgeführt werden: als Druckknopf, dessen männlicher Teil am Gurt und dessen weiblicher Teil an der Harmonika angebracht ist; als Taschenverschluß, dessen männlicher Teil mit dem Kasten am Gurt und der Augenteil an der Harmonika angebracht ist, oder als Einsteckelement, dessen Einsteckvorsprünge am rückseitigen unteren Teil des Vorderkastens der Harmonika und der Augenteil am Gurt des taillenumfassenden Haltegurtes angebracht sind.

Der Schwerpunkt der Harmonika ist im Balg und wird während des Spielens verlagert. Doch befindet er sich immer außerhalb des Feldes, das von den Haltepunkten der Harmonika, d.h. den Anbringungspunkten der Achselgurte und des Verbindungselements zwischen der Harmonika und dem taillenumfassenden Haltegurt bestimmt wird. Darum entsteht am taillenumfassenden Haltegurt neben den Beanspruchungen durch das Harmonikagewicht noch eine quergerichtete Kraft bzw. ein Moment, das den tailenumfasssenden Haltegurt umd die Taille des Musikers verschiebt. Nicht einmal durch starkes Zusammenziehen des taillenumfassenden Haltegurtes kann das Verschieben dieses Gurtes ganz verhindert werden.

Das Verschieben des taillenumfassenden Haltegurtes bewirkt das Verschieben des Haltepunktes der Harmonika an dem Gurt. Die Folge davon sind unerwünschte Lageveränderungen des Vorderkastens der Harmonika am Körper des Spielers. Vom Spieler wird nämlich ein lagefestes und seiner Spielweise angepaßtes Halten dieses Teils der Harmonika angestrebt. Wenn dies nicht der Fall ist, muß der Spieler während des Spielens die Lage des Vorderkastens an der Brust ständig verbessern, was eine ziemliche Behinderung beim Spielen darstellt. Da das Korrigieren der Lage der mit dem taillenumfassenden Haltegurt getragenen Harmonika das Spielen behindert, wird das Instrument von den Musikern lieber an den Schulter getragen. Darum haben sich die oben beschriebenen taillenumfassenden Haltegurte nicht durchsetzen können. Somit wird die Wirbelsäule des Musikers mit dem ganzen Gewicht seines Instruments beansprucht. Die Folge davon sind unheilbare Wirbelsäulenschäden bei berufsmäßigen Harmonikaspielern.

Ein weiterer Mangel der bekannten taillenumfassenden Haltegurte für Musikinstrumente sind die Verbindungselemente, die das Instrument und den Haltegurt verbinden. Das Betätigen dieser Elemente ist nur direkt mit der Hand möglich, indem der Spieler von der Unterseite des Vorderkastens der Harmonika auf seine Rückenseite greift und dann durch Betasten und durch Kraftanwendung die Verbindung schließt bzw. löst. Diese Maßnahme beeinträchtigt die Konzentration des Spielers, besonders da berufsmäßige bzw. Spitzenmusiker während des Spielens öfter unter verschiedenen Harmonikatypen wechseln, wie es das zu spielende Musikstück verlangt.

Durch die taillenumfassende Haltegurt-Einrichtung eines Musikinstrumentes gemäß der Erfindung wird das oben beschriebene technische Problem dadurch gelöst, daß der taillenumfassende Haltegurt im Hüftenbereich, was etwa die Hälfte seiner Länge ausmacht, als starrer Bogenteil ausgeführt ist, an dessen freien Enden sich nachgiebige Gurte anschließen, die durch einen Steckverschluß in an sich bekannter Weise verbunden werden. An diesem Teil ist auch ein an sich bekanntes Einstellelement ausgebildet, das die Anpassung der Länge des Haltegurtes an den Taillenumfang des Spielers ermöglicht. An den bauchseitigen freien Endabschnitt des starren Bogenteils schließt sich eine Einstecklasche an, die in einen lagebestimmenden, festhaltenden Verbindungsteil reicht, der am unteren Teil der Rückseite des Vorderkastens der Harmonika angebracht ist.

Der starre Bogenteil verhindert das Verschieben der taillenumfassenden Haltegurt-Einrichtung an der Taille des Musikers. Dadurch ist der Haltepunkt des Musikinstruments an dem Haltegurt fixiert. Das lagebestimmende, festhaltende Teil der Harmonika ermöglicht das Versetzen dieses Haltepunktes nach links oder rechts gemäß dem Wunsch des Musikers. Da ein solches Element an allen Musikinstrumenten angebracht ist, kann der Musiker die Lage jedes Musikinstruments unterschiedlich einstellen, ohne die Lage der taillenumfassenden Haltegurt-Einrichtung bzw. ihrer Haltestelle zu verändern.

Der starre Bogenteil des Haltegurtes ist entsprechend gepolstert. Die Starrheit des Bogenteils betrifft nur die veränderlichen Seitenkräfte und die Schwerkraft, die während des Spielens auftreten. Sonst ist vorgesehen, daß der Bogenteil dauernd umgeformt werden kann, um den anatomischen Charakteristika der Taille jedes einzelnen Musikers gerechtzuwerden.

Die nachgiebigen Teile des Haltegurtes sind in an sich bekannter Weise ausgeführt und ermöglichen zusätzlich, daß darauf beliebige, zeitweilig verwendete Hilfsmittel angebracht werden können, wie z.B. eine Tasche mit besonders präparierten Läppchen, mit denen der Musiker die von verschwitzten Fingern schlüpfrig gewordenen Tasten abwischt.

Die Erfindung wird im weiteren aufgrund eines Ausführungsbeispiels genauer beschrieben, das in der Zeichnung dargestellt ist, worin zeigen
- Fig. 1: eine perspektivische Darstellung des erfindungsgemäßen Gegenstands,
- Fig. 2: einen Querschnitt nach der Linie 2-2 aus Fig. 1, und
- Fig. 3: eine perspektivische Darstellung des Endabschnitts der Einstecklasche und des harmonikaseitigen Aufnahmeteils, in gelöstem Zustand.

Die taillenumfassende Haltegurt-Einrichtung ist ausgeführt aus einem taillenumfassenden Haltegurt 1, dessen Enden mit einem teilweise bekannten zweiteiligen Verschluß 2, 2′ versehen sind, weiter aus einem an sich bekannten Einstellelement 3, das am Haltegurt 1 in der Nähe eines der Verschlußteile 2,2′ angebracht ist, und aus einem starren Bogenteil 4, der in einer vorteilhaften Ausführungsform im Querschnitt etwa Ω-förmig ausgeführt ist (Fig. 2) und dessen Länge etwa eine Hälfte des Haltegurtumfangs beträgt, so daß er die eine Hüfte des Musikers bedeckt. Der starre Bogenteil 4 ist in an sich bekannter Weise gepolstert, um nicht die Taille des Musikers zu verletzen.

Der bauchseitige Endabschnitt 5 des starren Bogenteils 4, der frei aus dem gepolsterten übrigen Teil herausragt, ist als Flachband ausgeführt, an dessen oberem Längsrand 6 eine halbkreisförmige Ausnehmung 6′ ausgeführt ist.

An die innere Seite des Bogenteils 4, gegebenenfalls aus dem Abschluß des Polsterteils 7, d.h. vor dem freien Endabschnitt 5, schließt ein sich diesen überdeckendes nachgiebiges Gurtband 8 an, das mit dem schon erwähnten Verschluß 2 abschließt. An das gegenüberliegende Ende des Bogenteils 4, wo auch der Polsterteil 7 zuende ist, schließt das andere nachgiebige Gurtband 9 an, das mit dem Verschluß 2′ abschließt.

Der freie Endabschnitt 5 des Bogenteils 4 wirkt als der männliche Teil des Verbindungselementes 3′, dessen weiblicher Teil 10 als Platte 11 mit einem Bügel 12 in der Form eines flachen eckigen U derart ausgeführt ist, daß der durch den Bügel reichende Endabschnitt 5 des Bogenteils 4 rechtwinkelig zu dem Bügel liegt. Weiter ist auf der Platte 11 noch ein anderer Bügel 13 ausgebildet, der dem Bügel 12 ähnlich ist und der auf der Platte 11 derart angebracht ist, daß er einen der Eckpunkte 14 des Endabschnitts 5 des Bogenteils 4 umfaßt, und zwar denjenigen, der an dem anderen Längsrand als dem mit der halbkreisförmigen Ausnehmung 6′ liegt.

Die Platte 11 ist an einer Tragplatte 15 angebracht, die zur Anbringung am unteren Teil der Rückseite des Vorderkastens der Harmonika vorgesehen ist, die in der Zeichnung nicht dargestellt ist. Die Tragplatte 15 ist mit wenigstens einer als Anschlag dienenden Randrippe 16 ausgeführt, die als Führung für die Platte 11 dient, die mit Hilfe von zwei Reihen von Muttern 17 und Schrauben 17′ stufenweise an der Platte 15 verstellt werden kann. Die Verstellung der Platte 15 an der Platte 11 ist als Feineinstellung der Lage der Harmonika am Körper des Musikers vorgesehen. Die Platte 15 ist noch mit Bohrungen 17′′ für ihre Schraubenbefestigung an der Harmonika vorgesehen.

Da der Schwerpunkt der Harmonika im Balg, d.h. außerhalb des Feldes der Haltepunkte der Harmonika liegt, ist die Platte 15 und damit die Platte 11 außer mit der Schwerkraft der Harmonika auch mit Torsion beansprucht, weshalb ein Formschluß der Platte 11 und des Endabschnitts 5 des Bogenteils 4 vorgesehen ist, der darin besteht, daß sich ein Schenkel des Bügels 12 in der Ausnehmung 6′ befindet, wodurch das Auseinandergehen des Verbindungselements verhindert wird; die gegenseitige Geradlinigkeit des Bogenteils 4 und der Platte 11 wird durch das Halten des Eckpunktes des Bogenteils 14 im Bügel 13 sichergestellt. Das Lösen des Verbindungsteils ist einfach durch das Heben des Vorderkastens der Harmonika und dessen Versetzen zur Seite möglich. Das Zusammensetzen erfolgt in umgekehrter Reihenfolge. Da derartige Bewegungen während des Spielens nicht vorkommen, ist ein selbsttätiges unterwünschtes Lösen nicht möglich.

## Patentansprüche

1. Taillenumfassende Haltegurt-Einrichtung eines Musikinstruments, vorzugsweise einer Harmonika, enthaltend einen Haltegurt (1), der mit einem seine beiden freien Enden verbindenen zweiteiligen Verschluß (2 und 2′) versehen ist, ein Einstellelement (3), mit dem die Länge des Haltegurtes (1) dem Taillenumfang des Musikers angepaßt wird, und ein Verbindungselement (3′), das den Haltegurt (1) und das Musikinstrument verbindet, dadurch gekennzeichnet, daß etwa eine Hälfte der Länge des Haltegurtes (1) im Bereicht einer Hüfte des Musikers als ein starrer Bogenteil (4) mit Polsterteil (7) ausgeführt ist, wobei aus dem Polsterteil (7) am bauchseitigen Teil des Bogenteils (4) ein freier Endabschnitt (5) absteht, der den männlichen Teil des Verbindungselements (3′) darstellt, während der weibliche Teil des Verbindungselements (3′) als eine Platte (11) mit zwei Bügeln (12) und (13) ausgeführt ist, wobei die Platte (11) an einer zur Anbringung an dem Musikinstrument vorgesehenen Tragplatte (15) angebracht ist.

2. Taillenumfassende Haltegurt-Einrichtung eines Musikinstruments nach Anspruch 1, dadurch gekennzeichnet, daß der starre Bogenteil (4) im Bereich des Polsterteils (7) im Querschnitt etwa Ω-förmig ausgeführt ist, während der freie Endabschnitt (5) als Flachband ausgeführt ist, an dessen einem Längsrand (6) eine halbkreisförmige Ausnehmung (6′) ausgeführt ist.

3. Taillenumfassende Haltegurt-Einrichtung eines Musikinstruments nach Anspruch 1 oder 2, dadurch gekennzeichnet, daß sich die Starrheit des Bogenteils (4) nur auf die während der Benutzung des Musikinstruments auftretenden Kräfte bezieht, d.h. auf die Schwerkraft des Musikinstruments und z.B. bei einer Harmonika auf die beim Ziehen des Balges auftretenden Seitenkräfte.

4. Taillenumfassende Haltegurt-Einrichtung eines Musikinstruments nach einem der Ansprüche 1 bis 3, dadurch gekennzeichnet, daß der auf der Platte (11) ausgeführte Bügel (12) die Form eines flachen eckigen Buchstabens U aufweist, wobei der Bügel (12) rechtwinklig zur Längsaxis des darin eingeführten Endabschnitts (5) des Bogenteils (4) liegt, so daß ein Schenkel des Bügels (12) in der Ausnehmung (6′) liegt, und daß der zweite Bügel (13), der dem Bügel (12) ähnlich ist, schräg zu dem ersten Bügel (12) angeordnet ist, so daß er denjenigen freien Eckpunkt des Endabschnitts (6) des Bogenteils (14) umklammert, der gegenüber dem Längsrand (6) liegt.

## Claims

1. A waist-encircling harness for a musical instrument, preferably for an accordion, comprising a support belt (1) provided with a two-part catch (2 and 2′) for interconnecting the free ends of the support belt (1); an adjusting member (3) for adjusting the length of the support belt (1) to the circumference of the musician's waist; and a coupling element (3′) for coupling the support belt (1) to the musical instrument, characterised in that substantially one half of the length of the support belt (1) in the range of a hip of the musician is provided as a rigid arc portion (4) having a cushion part (7), a free end portion (5) projecting from the cushion part (7) in the area of the arc portion (4) adjacent to the belly, the free end portion (5) constituting the male connector of the coupling element (3′), while the female connector of the coupling element (3′) is constituted by a clamp plate (11) having two clamps (12 and 13) and secured to a support plate (15) to be fastened to the musical instrument.

2. The waist-encircling harness for a musical instrument according to claim 1, characterised in that the cross-section of the rigid arc portion (4) in the area of the cushion part (7) is substantially omega-shaped, while the free end portion (5) is provided as a flat ribbon, a semicircular recess (6′) being arranged at one longitudinal edge (6) of the flat ribbon.

3. The waist-encircling harness for a musical instrument according to claim 1 or 2, characterised in that the rigidity of the arc portion (4) relates only to the forces occurring during usage of the musical instrument, i.e. to the gravity of the musical instrument and, in case of an accordion, for example, to the lateral forces produced by pulling the bellows.

4. The waist-encircling harness for a musical instrument according to any one of claims 1 to 3, characterised in that the first clamp (12) provided on plate (11) has the shape of a flat, rectangular letter U and is arranged perpendicularly to the longitudinal axis of the end portion (5) of the arc portion (4) received in the first clamp (12) such that one leg of this clamp (12) seats in the recess (6′), while the second clamp (13), which is similar to the first clamp (12), is arranged oblique to the first clamp (12) such as to clamp that free corner point (14) of the end portion (5) of arc portion (4) which is disposed opposite to the longitudinal edge (6).

## Revendications

1. Sangle entourant la taille pour soutenir un instrument de musique, de préférence pour un accordéon, comprenant une ceinture de soutien (1) équipée d'une fermeture en deux pièces (2 et 2′) pour relier les extrémités libres de la ceinture de soutien (1); un organe d'ajustage (3) pour ajuster la longueur de la ceinture de soutien (1) à la circonférence de la taille du musicien; et un élément de connexion (3′) pour connecter la ceinture de soutien (1) à l'instrument de musique, la sangle étant caractérisée en ce que, dans la zone d'une hanche du musicien, essentiellement une moitié de la longueur de la ceinture de soutien (1) est réalisée sous forme d'un arc (4) rigide ayant une partie coussin (7), une extrémité (5) libre sortant de la partie coussin (7) dans sa zone d'arc (4) avoisinant le ventre, l'extrémité libre (5) représentant le connecteur mâle de l'élément de connexion (3′), tandis que le connecteur femelle de l'élément de connexion (3′) est constitué par une plaque d'arceaux (11) ayant deux arceaux (12 et 13) montée à une plaque de soutien (15) destinée à être fixée à l'instrument de musique.

2. Sangle entourant la taille pour soutenir un instrument de musique, selon la revendication 1, caractérisée en ce que l'arc (4) rigide, en coupe transversale dans la zone de la partie coussin (7), a essentiellement la forme d'un oméga, tandis que l'extrémité libre (5) est constitué par un ruban plat, une encoche (6′) étant pratiquée dans un bord longitudinal (6) du ruban plat.

3. Sangle entourant la taille pour soutenir un instrument de musique, selon la revendication 1 ou 2, caractérisée en ce que la rigidité de l'arc (4) se rapporte uniquement aux forces se produisant pendant l'usage de l'instrument de musique, c'est-à-dire à la gravité de l'instrument de musique et, par exemple dans le cas d'un accordéon, aux forces latérales produites en étirant le soufflet.

4. Sangle entourant la taille pour soutenir un instrument de musique, selon l'une quelconque des revendications 1 à 3, caractérisée en ce que le premier arceau (12) disposé sur la plaque d'arceaux (11) prend la forme d'une lettre 'U' plate rectangulaire et est arrangé perpendiculairement à l'axe longitudinal de l'extrémité libre (5) de l'arc (4) reçue dans le premier arceau (12) de sorte qu'une jambe de cet arceau (12) repose dans l'encoche (6′), alors que le deuxième arceau (13), qui ressemble au premier arceau (12), est disposé en biais par rapport au premier arceau (12) de façon à pincer le coin (14) de l'extrémité libre (5) de l'arc (4), coin qui oppose le bord longitudinal (6).
